# EUROPÄISCHE PATENTSCHRIFT

(11) **EP 1 712 691 B1**
(45) Veröffentlichungstag und Bekanntmachung des Hinweises auf die Patenterteilung: **22.06.2011**
(21) Anmeldenummer: 06003473.3
(22) Anmeldetag: 21.02.2006
(51) Int. Cl.: E04B 2/80

(54) **Fachwerkkonstruktion**
Latticework construction
Construction en treillis

(30) Priorität: 02.03.2005 DE 102005009434
(43) Veröffentlichungstag der Anmeldung: 18.10.2006
(73) Patentinhaber: Lignotrend AG, 3654 Gunten (CH)
(72) Erfinder: Eckert, Werner, 79774 Albbruck-Buch (DE)
(74) Vertreter: Maucher, Wolfgang

(56) Entgegenhaltungen:
- US-A1- 2004 140 038
- US-B1- 6 481 172

## Beschreibung

Die Erfindung betrifft eine Fachwerkkonstruktion insbesondere aus Holz, welche eine oder mehrere durch jeweils gegenüberliegende Begrenzungselemente sowie durch zwei gegenüberliegende Beplankungselemente umgrenzte Kammern aufweist.

Derartige Fachwerkkonstruktionen werden zum Bau selbsttragender Wände oder von vor vorhandene Wände, insbesondere Außenwände vorgehängten Konstruktionen verwendet. In die vorhandenen Kammern dieser Konstruktionen wird Isoliermaterial eingebracht, indem entweder an die Form der Kammern angepasste Isolierelemente eingesetzt werden oder aber es wird loses Isoliermaterial aus natürlichen oder künstlichen Rohstoffen oder Rohstoffgemischen eingeblasen. Beim Einbringen der Isoliermaterialien soll erreicht werden, dass alle Kammern möglichst vollständig und gleichmäßig mit dem Isoliermaterial ausgefüllt sind, um Kältebrücken in der Fachwerkkonstruktion zu vermeiden.

Werden größere Isolierelemente manuell an die Hohlräume angepasst und eingepasst, entstehen meist Lücken zwischen den Begrenzungselementen der Kammern und den Isolierelementen. Außerdem ist der Arbeitsaufwand vergleichsweise hoch. Beim Einblasen von losem Isoliermaterial wird bisher an einer oder mehreren Stellen der Fachwerkkonstruktion durch Löcher in der Beplankung ein Schlauch oder dergleichen Zuführung für das Isoliermaterial in eine Kammer der Fachwerkkonstruktion eingeführt und unter Druck das Isoliermaterial eingeblasen. Stehen die Kammern der Fachwerkkonstruktion miteinander in Verbindung, kann das Isoliermaterial entweder alle Kammern und dabei unter Umständen auch in Bereiche, wo keine Isolierung erwünscht ist, gelangen, oder aber es wird keine gleichmäßige und vollständige Befüllung aller Kammern, insbesondere bei komplizierten oder unregelmäßigen Konstruktionen, erreicht.

Sind die einzelnen Kammern geschlossen ausgebildet, muss zwar jede Kammer einzeln befüllt werden, eine gleichmäßige und vollständige Befüllung der Kammer ist dadurch aber einfacher zu erreichen. Dabei besteht jedoch wiederum das Problem, dass die mit dem losen Isoliermaterial eingeblasene Luft und die in der Kammer durch das Isoliermaterial zu verdrängende Luft nur unzureichend aus der Kammer entweichen kann, sodass neben der Zuführung eine entsprechende Entlüftung nötig ist. Für die Zuführung und Entlüftung ist eine entsprechend große Öffnung für einen Zuführschlauch mit einem Rückschlauch für die Luft oder zwei separate Öffnungen zu jeder Kammer in der Beplankung nötig, welche nachträglich wieder verschlossen werden muss/müssen.

Aus der US 6 481 172 B1 ist bereits eine Wandkonstruktion bekannt, die äußere Beplankungselemente und dazwischen einen Isolierkern aufweist. An den Wand-Innenseiten der Beplankungselemente sind zueinander seitlich in Wandrichtung beabstandete Stützen vorgesehen, die paarweise und einseitig jeweils nur mit einer der Beplankungselemente verbunden sind, so dass jeweils ein Durchtritt zwischen gegenüber liegenden Stützen gebildet ist. Da sich das Isoliermaterial des Isolierkerns somit durchgehend über die gesamte Wandfläche erstreckt, sind keine gegeneinander abgegrenzten Kammern gebildet und keine Maßnahmen zur vollständigen und gleichmäßigen Befüllung mit einblasbarem Isoliermaterial vorgesehen.

Aus der US 2004/140038 A1 ist eine Innenwand mit einem Trägergerüst bekannt, das zwischen einer Innenwand und einer Außenwand als Beplankungselemente angeordnete Ständer aufweist. Dabei wird in einem zusätzlichen Arbeitsgang eine unbeplankte Flachseite der Innenwand zunächst mit einem Netz als filterartiges Rückhalteelement abgedeckt, um in den Bereich zwischen benachbarten Ständern eingeblasenes Isoliermaterial zurückzuhalten. Anschließend wird dann auf die Flachseite mit dem Netz noch eine Innenwand als Beplankungselement aufgebracht. Die Ständer sind als massivem Vierkantmaterial und verbinden direkt die beiden äußeren Beplankungselemente, so dass dadurch unerwünschte Wärmebrücken gebildet sind.

Es besteht daher die Aufgabe, eine Fachwerkkonstruktion zu schaffen, bei der ein gleichmäßiges und vollständiges Befüllen aller Kammern mit insbesondere losem Isoliermaterial mittels Einblasen einfach und schnell möglich ist.

Zur Lösung dieser Aufgabe schlägt die Erfindung vor, dass die Begrenzungselemente als tragende Leiterelemente ausgebildet sind und jeweils Längs- und Querstreben aufweisen, dass zumindest eines der Begrenzungselemente zwischen benachbarten Kammern luftdurchlässige Bereiche mit einem filterartigen Rückhalteelement aufweist, dass das filterartige Rückhalteelement zwischen den einen Freiraum des Begrenzungselements umgrenzenden Längs- und Querstreben angeordnet ist und dass das filterartige Rückhalteelement diesen Freiraum vollständig überdeckt.

Wird in eine Kammer Isoliermaterial eingeblasen, kann durch das filterartige Rückhalteelement die Transportluft entweichen. Eine Luftrückführung durch einen Rückschlauch oder eine zusätzliche Öffnung in den Beplankungselementen sind nicht erforderlich. Dadurch ist außerdem ein gleichmäßiges und vollständiges Befüllen der einzelnen Kammern der Fachwerkkonstruktion möglich, was weiter begünstigt wird, wenn nicht nur eines der Begrenzungselemente, sondern mehrere oder alle Begrenzungselemente einer Kammer luftdurchlässige Bereiche aufweisen. Insbesondere schwer auffindbare Kälte- beziehungsweise Wärmebrücken innerhalb der Fachwerkkonstruktion können so vermieden werden.

Durch das filterartige Rückhalteelement kann die Luft auf einer im Vergleich zu den bisherigen kleinen Entlüftungsöffnungen vergleichsweise großen Fläche schnell und gleichmäßig entweichen, wodurch auch ein schnelles, gleichmäßiges und vollständiges Befüllen mit Isoliermaterial möglich ist. Ein Aufstauen von Luft wird vermieden.

Durch die Ausbildung der Begrenzungselemente als tragende Leiterelemente mit Längs- und Querstreben lassen sich selbstragende Fachwerkkonstruktionen aufbauen. Die quer zur Wandebene verlaufenden, sprossenartigen Querstreben stabilisieren die Längsstreben und halten diese auf Abstand. Für diese Querstreben genügen vergleichsweise kleine Querschnitte und auch durch die zueinander beabstandete Anordnung sind weder durch diese Querstreben noch durch die dazwischen befindlichen, filterartigen Rückhalteelemente merkbare Wärmebrücken gebildet. Das als tragendes Leiterelement ausgebildete Begrenzungselement ist damit wärmebrückenminimiert und trägt ebenso wie die vollständige und gleichmäßige Befüllung der Kammern mit Isoliermaterial dazu bei, Kälte- beziehungsweise Wärmebrücken in der Fachwerkkonstruktion zu vermeiden.
Das filterartige Rückhalteelement ist dabei zum Zurückhalten von Partikeln wie Flocken, Fasern, Körner, Streu, Pellets oder dergleichen Partikel aus wärmeisolierendem Material innerhalb einer Kammer ausgebildet.
Einblasbares Isoliermaterial besteht in den meisten Fällen aus derartigen Partikeln, die meist einen Durchmesser von etwa fünf Millimeter oder größer aufweisen.

Eine bevorzugte Ausführungsform der Erfindung sieht vor, dass das filterartige Rückhalteelement durch ein Polyestervlies gebildet ist. Derartige Polyesterfliese sind vergleichsweise feinmaschig und können so auch kleine Partikel zuverlässig zurückhalten. Dennoch sind sie auch gut luftdurchlässig und kostengünstig.

Eine alternative Ausführungsform sieht vor, dass das filterartige Rückhalteelement als feinmaschiges Netz ausgebildet oder aus Gaze gebildet ist. Insbesondere beim Einsatz von Isolierflocken mit mittlerem oder größerem Volumen kann ein derartiges Netz vorteilhaft sein, weil Luft durch die Maschen des Netzes praktisch ungehindert hindurchtreten kann. Netze oder Gaze sind ebenso wie Polyestervlies kostengünstig.

Für eine einfache Montage der filterartigen Rückhalteelemente innerhalb der Fachwerkkonstruktion ist es vorteilhaft, wenn die Begrenzungselemente aus Schichtholz bestehen und wenn das filterartige Rückhalteelement zwischen zwei benachbarten, miteinander verleimten Brettschichten der Begrenzungselemente befestigt, insbesondere verleimt ist.
Dadurch sind keine weiteren Befestigungselemente zur Halterung der filterartigen Rückhalteelemente nötig. Die filterartigen Rückhalteelemente können während der Herstellung der Begrenzungselemente aus einzelnen Brettschichten auf einfache Weise als eine Lage zwischen zwei Brettschichten eingelegt werden und zusammen mit diesen verklebt oder verleimt werden. Insbesondere bei einer industriellen Herstellung der Begrenzungselemente auf Taktstraßen oder dergleichen automatisierten Anlagen ist .... diese Befestigungsmethode kostengünstig und schnell. Durch eine derartige Verleimung kann auf einfache Weise eine gute Dichtigkeit zwischen den Längs- und Querstreben und dem filterartigen Rückhalteelement erreicht werden.

Nachstehend ist ein Ausführungsbeispiel der Erfindung anhand der Zeichnung noch näher beschrieben. Es zeigt in zum Teil schematisierter Darstellung:
- Fig. 1: eine teilgeschnittene, perspektivische Ansicht einer erfindungsgemäßen Fachwerkkonstruktion sowie
- Fig. 2: eine perspektivische Ansicht eines erfindungs- gemäßen Begrenzungselements mit einem filterartigen Rückhalteelement in einem von Längs- und Quer- streben begrenzten Freiraum.

Eine im Ganzen mit 1 bezeichnete Fachwerkkonstruktion aus Holz ist in Fig.1 dargestellt und weist mehrere durch jeweils zwei oben und unten sowie rechts und links gegenüberliegende Begrenzungselemente 2, 12 sowie durch gegenüberliegende Beplankungselemente 3 umgrenzte Kammern 4 auf, wobei die eine Beplankung 3 durch eine Wand 11 gebildet ist. In Fig.1 und deutlicher in Fig.2 ist erkennbar, dass die senkrecht verlaufenden Begrenzungselemente 2 luftdurchlässige Bereiche mit einem filterartigen Rückhalteelement 5 aufweisen. Die waagerecht verlaufenden Begrenzungselemente 12 sind durch geschlossene Bretter gebildet. Die Luft kann aus einer Kammer 4 durch die filterartigen Rückhalteelemente 5 jeweils in die links und/oder rechts benachbarte Kammer 4 während des Einblasens von Isoliermaterial abströmen, was für eine gleichmäßige und vollständige Füllung einer Kammer 4 mit Isoliermaterial sorgt. Die Öffnungen zur Zuführung des Isoliermaterials in die Kammern 4 sind in Fig.1 nicht näher dargestellt.

Die senkrecht verlaufenden Begrenzungselemente 2 sind als tragende Leiterelemente mit Längsstreben 6 und Querstreben 7 ausgebildet. Das als Vlies, Netz oder Gaze ausgebildete, filterartige Rückhalteelement 5 ist jeweils zwischen den einen Freiraum des Begrenzungselements 2 umgrenzenden Längs- und Querstreben 6, 7 angeordnet und Überdeckt diesen vollständig. Das filterartige Rückhalteelement 5 ist dabei so feinmaschig oder feinporig, dass Partikel wie beispielsweise Flocken, Fasern, Körner, Streu, Pellets oder dergleichen einblasfähiges loses Isoliermaterial innerhalb der Kammer 4 gehalten werden kann, die mit diesem Isoliermaterial eingeförderte Transportluft jedoch praktisch ungehindert entweichen kann.

In Fig.2 ist erkennbar, dass zumindest die Begrenzungselemente 2 aus Schichtholz mit mehreren Brettschichten 8, 9, 10 bestehen. Für eine sichere und rundum dichte Befestigung des filterartigen Rückhalteelements 5 zwischen den Längs- und Querstreben 6, 7 ist es dabei vorteilhaft, wenn das filterartige Rückhalteelement 5 zwischen zwei benachbarten, miteinander verleimten Brettschichten 9, 10 der Begrenzungselemente 2 befestigt, insbesondere verleimt ist.

## Patentansprüche

1. Fachwerkkonstruktion (1) insbesondere aus Holz, welche eine oder mehrere durch jeweils gegenüberliegende Begrenzungselemente (2) sowie durch zwei gegenüberliegende Beplankungselemente (3,11) umgrenzte Kammern (4) aufweist, **dadurch gekennzeichnet, dass** die Begrenzungselemente (2) als tragende Leiterelemente ausgebildet sind und jeweils Längs- und Querstreben (6,7) aufweisen, dass zumindest eines der Begrenzungselemente (2) zwischen benachbarten Kammern (4) luftdurchlässige Bereiche mit einem filterartigen Rückhalteelement (5) aufweist, dass das filterartige Rückhalteelement (5) zwischen den einen Freiraum des Begrenzungselements (2) umgrenzenden Längs- und Querstreben (6,7) angeordnet ist und dass das filterartige Rückhalteelement (5) diesen Freiraum vollständig überdeckt.

2. Fachwerkkonstruktion nach Anspruch 1, **dadurch gekennzeichnet, dass** das filterartige Rückhalteelement (5) durch ein Polyestervlies gebildet ist.

3. Fachwerkkonstruktion nach Anspruch 1 oder 2, **dadurch gekennzeichnet, dass** das filterartige Rückhalteelement (5) als feinmaschiges Netz ausgebildet oder aus Gaze gebildet ist.

4. Fachwerkkonstruktion nach einem der Ansprüche 1 bis 3, **dadurch gekennzeichnet, dass** das filterartige Rückhalteelement (5) zum Zurückhalten von Partikeln wie Flocken, Fasern, Körner, Streu, Pellets oder dergleichen Partikel aus wärmeisolierendem Material innerhalb einer Kammer (4) ausgebildet ist.

5. Fachwerkkonstruktion nach einem der Ansprüche 1 bis 4, **dadurch gekennzeichnet, dass** die Begrenzungselemente (2) aus Schichtholz bestehen und dass das filterartige Rückhalteelement (5) zwischen zwei benachbarten, miteinander verleimten Brettschichten (9,10) der Begrenzungselemente (2) befestigt, insbesondere verleimt ist.

## Claims

1. Stud work construction (1), particularly of timber, which comprises one or more chambers (4) delimited by respectively opposing boundary elements (2) and by two opposing sheeting elements (3, 11), **characterised in that** the boundary elements (2) are configured as load-bearing ladder elements and comprise longitudinal and transverse struts (6, 7), **in that** at least one of the boundary elements (2) between adjacent chambers (4) comprises air-permeable regions with a filter-like retaining element (5), **in that** the filter-like retaining element (5) is arranged between the longitudinal and transverse struts (6, 7) that surround an open space in the boundary element (2), and **in that** the filter-like retaining element (5) covers this open space completely.

2. Stud work construction according to claim 1, **characterised in that** the filter-like retaining element (5) is formed by a nonwoven polyester material.

3. Stud work construction according to claim 1 or 2, **characterised in that** the filter-like retaining element (5) is configured as a fine-mesh net or is made of gauze.

4. Stud work construction according to one of claims 1 to 3, **characterised in that** the filter-like retaining element (5) is configured for retaining particles such as flakes, fibres, grains, shreds, pellets or similar particles of heat-insulating material within a chamber (4).

5. Stud work construction according to one of claims 1 to 4, **characterised in that** the boundary elements (2) consist of laminated wood and the filter-like retaining element (5) is secured, particularly glued, between two adjacent board layers (9, 10) of the boundary elements (2) that are glued together.

## Revendications

1. Structure en treillis (1) consistant notamment en du bois, comprenant un ou plusieurs alvéole(s) (4) respectivement circonscrit(s) par des éléments de délimitation (2) situés en vis-à-vis, ainsi que par deux éléments de bardage (3, 11) placés en vis-à-vis, **caractérisée par le fait que** les éléments de délimitation (2) sont réalisés sous la forme d'éléments en échelle à effet de support, et sont pourvus de pièces d'entretoisement (6, 7) respectivement longitudinales et transversales ; **par le fait qu'**au moins l'un desdits éléments de délimitation (2) comporte, entre des alvéoles (4) voisins, des zones perméables à l'air et dotées d'un élément de rétention (5) du type filtre ; **par le fait que** ledit élément de rétention (5), du type filtre, est interposé entre les pièces d'entretoisement longitudinales et transversales (6, 7) qui circonscrivent un espace libre de l'élément de délimitation (2) ; et **par le fait que** ledit élément de rétention (5), du type filtre, recouvre l'intégralité de cet espace libre.

2. Structure en treillis selon la revendication 1, **caractérisée par le fait que** l'élément de rétention (5), du type filtre, est formé d'un non-tissé en polyester.

3. Structure en treillis selon la revendication 1 ou 2, **caractérisée par le fait que** l'élément de rétention (5), du type filtre, est réalisé sous la forme d'un filet à maillage fin, ou consiste en de la gaze.

4. Structure en treillis selon l'une des revendications 1 à 3, **caractérisée par le fait que** l'élément de rétention (5) du type filtre est conçu pour retenir, à l'intérieur d'un alvéole (4), des particules telles que des flocons, des fibres, des grains, de la litière, des boulettes, ou particules similaires en un matériau thermiquement isolant.

5. Structure en treillis selon l'une des revendications 1 à 4, **caractérisée par le fait que** les éléments de délimitation (2) consistent en du bois stratifié ; et **par le fait que** l'élément de rétention (5) du type filtre est fixé, notamment collé entre deux planches laminées voisines (9, 10) desdits éléments de délimitation (2), solidarisées par collage.
